# DEMANDE DE BREVET EUROPEEN

(11) **EP 0 378 013 A2**
(43) Date de publication de la demande: **18.07.1990**
(21) Numéro de dépôt: 89403011.3
(22) Date de dépôt: 31.10.1989
(51) Int. Cl.: C11D 7/06, C11D 3/33

(54) **Produit pour le nettoyage des échangeurs à plaques notamment dans l'industrie nucléaire ainsi que procédé mis en oeuvre lors de l'utilisation de ce produit**

(30) Priorité: 29.12.1988 FR 8817411
(71) Demandeur: HENKEL FRANCE S.A., 92102 Boulogne Billancourt (Hauts de Seine) (FR)
(72) Inventeur: Digiaro, Claude, Chalons sur Marne (FR); Freal-Saison, Jean-Michel, Chatou (Les Yvelines) (FR)
(74) Mandataire: Cabinet HERRBURGER

(57) **Abrégé**

L'invention concerne un produit pour la préparation d'une solution aqueuse permettant le nettoyage chimique des échangeurs à plaques notamment dans l'industrie nucléaire par circulation de cette solution dans les échangeurs à nettoyer et recyclage de celle-ci sur une cuve de stockage, ainsi que le procédé mis en oeuvre lors du l'utilisation du produit.

Ce produit est caractérisé en ce qu'il contient, en tant que composants actifs, entre 0 et 50 % de composé alcalin fort et entre 0 et 50 % d'agent complexant.

## Description

La présente invention a pour objet un produit pour la préparation d'une solution aqueuse permettant le nettoyage chimique des échangeurs à plaques notamment dans l'industrie nucléaire par circulation de cette solution dans les échangeurs à nettoyer et recyclage de celle-ci sur une cuve de stockage.

La production d'énergie nucléaire nécessite l'utilisation d'échangeurs de chaleur pour refroidir de nombreux systèmes.

Les échangeurs du type à plaques sont pratiquement toujours choisis en raison de multiples avantages parmi lesquels on peut mentionner une grande efficacité thermique, une bonne résistance à l'encrassement, un faible volume de rétention et un coût compétitif.

De tels échangeurs sont constitués par un ensemble de plaques métalliques embouties à froid, au travers desquelles s'effectue le transfert de chaleur entre deux fluides. Un joint par plaque assure, à la fois, l'étanchéité de l'échangeur vers l'extérieur ainsi que la distribution des fluides sans mélange, alternativement dans les canaux formés par deux pla ques adjacentes.

Dans de tels échangeurs, l'écoulement des fluides se fait à contre-courant intégral. L'emboutissage des plaques assure une bonne tenue mécanique de l'empilage et une forte turbulence dans l'écoulement des fluides. De ce fait, les performances techniques sont très élevées.

Compte tenu de leurs avantages susmentionnés, les échangeurs à plaques se trouvent en nombre dans les sites nucléaires ; on les retrouve en particulier comme source de refroidissement sur les circuits de sécurité et d'utilité. Ils sont parcourus d'un côté par de l'eau déminéralisée traitée et, de l'autre côté, par des eaux naturelles : eau de rivière ou eau de mer.

L'importance d'un bon fonctionnement de ces installations de refroidissement tant au plan de la sécurité qu'à celui de la production d'électricité fait qu'au niveau de la conception, chaque échangeur est double et que chaque tranche comporte deux files d'échangeur.

La disponibilité de telles installations doit être quasi permanente et, en dehors des arrêts de tranches, les périodes de consignation sont strictement limitées.

Par ailleurs, pour garantir un fonctionnement optimal des échangeurs de chaleur, il est nécessaire d'éviter qu'ils s'encrassent ; pour cette raison, l'eau brute qui sert de source froide est prétraitée par filtration après un dégrillage, pour empêcher que ne soient introduits dans les circuits des objets (brindilles, cailloux) ou des animaux (poissons, moules, etc..) qui pourraient rapidement colmater les échangeurs.

Cependant, l'encrassement plus ou moins ra pide des échangeurs est inéluctable étant donné que, quel que soit le site : bordure de rivière ou de mer, l'eau brute est toujours chargée de particules en suspension, que ce soient des limons ou des animalcules.

On a pu déterminer par l'expérience que cet encrassement est essentiellement dû à des dépôts d'origine végétale (algues, boues), d'origine animale (escargots et moules) et minérale (tartres, argiles).

Ces dépôts provoquent, à la longue, une augmentation sensible des pertes de charge, des diminutions de pouvoir d'échange (variation des coefficients d'échange thermique) et par conséquent, l'augmentation de la température des les circuits de refroidissement.

Dès qu'une température critique est atteinte, il est nécessaire de consigner l'échangeur encrassé et de procéder à une opération de nettoyage.

Pour des raisons de sécurité et de coûts d'exploitation, cette opération doit être la plus brève possible et l'échangeur consigné doit pouvoir être rendu à la production dans les délais les plus réduits.

Pour satisfaire à ces impératifs, on a, conformément à l'invention, pensé à effectuer l'opération de nettoyage susmentionnée sans avoir à ouvrir et à démonter les échangeurs, en utilisant des groupes mobiles de nettoyage chimique dérivés des machines dites de "nettoyage en place" qui sont utilisées depuis plusieurs années pour effectuer le nettoyage d'installations, notamment d'échangeurs de chaleur dans les industries agro-alimentaires.

Ces machines, qui peuvent être directement raccordées à l'installation à nettoyer pour y faire circuler une solution de nettoyage, sont schématiquement constituées d'une cuve de recyclage en acier équipée de thermo-plongeurs, d'une pompe de circula tion, d'une armoire de commande et de contrôle et de tuyauterie et de robinetterie de raccordement.

Bien entendu, dans le cadre particulier de l'industrie nucléaire, les caractéristiques de cette machine, et surtout de la solution de nettoyage utilisée, doivent être tout spécialement adaptées aux contraintes d'application qui, outre la durée d'immobilisation minimale des échangeurs, sont principalement liées à la nature des souillures à éliminer, et à la nécessité d'une compatibilité avec les matériaux rencontrés afin de diminuer les risques de corrosion. De plus, les constituants de la solution de nettoyage doivent obligatoirement être choisis dans une liste de produits autorisés dans le cadre des industries nucléaires.

La présente invention a pour objet de satisfaire à ces exigences en proposant un produit pour la préparation d'une solution aqueuse permettant un nettoyage chimique dans les conditions susmentionnées des échangeurs à plaques notamment dans l'industrie nucléaire par circulation de cette solution dans les échangeurs à nettoyer et recyclage de celle-ci sur une cuve de stockage.

Selon l'invention, ce produit est caractérisé en ce qu'il contient, en tant que composants actifs, entre 0 et 50 % de composé alcalin fort et entre 0 et 50 % d'agent complexant formant des chélates avec les ions métalliques et alcalino-ferreux.

Pour la préparation de ce produit, on utilise le plus souvent de la lessive de soude à 50 % et du nitrilotriacétate de sodium à 40 % ; de par ses propriétés basiques, celui-ci est tout spécialement adapté au nettoyage de dépôts ayant une proportion de matière organique relativement importante (supérieure à environ 10 %).

Dans ce produit, le rôle de l'alcalinité est d'émulsifier la matière organique en la faisant gonfler tandis que le rôle du complexant consiste à déstructurer les tartres durs en complexant le calcium.

Selon une autre caractéristique de l'invention, le produit contient un tensio-actif associé à un agent anti-mousse.

Le rôle de ces produits consiste à décoller les dépôts et à les mettre en suspension.

On peut ainsi utiliser, de manière satisfaisante, un mélange de tensio-actifs non ioniques en particulier de copolymères d'oxyde d'éthylène et d'oxyde de propylène et de sucroglycérides.

Selon une autre caractéristique de l'invention, le produit contient un dispersant dont le rôle est de maintenir le dépôt en suspension et d'éviter qu'il se redépose ; on peut, dans ce but, utiliser entre 0 et 15 % en poids de dispersant de type polyacrylate, copolymère acrylique, métacrylique, terpolymère acrylique ou phosphino-acrylique.

Selon une autre caractéristique de l'invention, le produit contient un agent stabilisant composé à base de glycol dosé entre 0 et 3 %.

Selon une caractéristique préférentielle de l'invention, le produit a approximativement la composition suivante en pourcentages pondéraux :
- 30,0 % de lessive de soude à 50 %
- 35,0 % de nitrilotriacétate de sodium à 40 %
- 5,0 % de polymétacrylate de sodium
- 0,5 % de copolymères d'oxyde d'éthylène et d'oxyde de propylène
- 0,5 % de sucroglycérides.

Ce produit, dont le pH à l'état pur est égal à 13,8 ± 0,2 et dilué à 1 % à 12,2 ± 0,1, présente l'avantage de satisfaire aux normes particulières imposées dans le cadre de l'industrie nucléaire et de ne pas entraîner de corrosion notable des matériaux constitutifs des échangeurs à plaques qui sont essentiellement des aciers inoxydables (eau de rivière) ou du titane (eau de mer) pour les plaques, des élastomères collés tels que des nitriles pour les joints des plaques et des aciers pour le bâti de l'installation.

Il a, par ailleurs, été prouvé que ce produit atteint son efficacité maximum lorsque la teneur en matières organiques atteint une proportion minimale de 15 à 20 % environ dans le dépôt et que la teneur en tartre carbonaté reste inférieure à 10 % environ.

Dans la pratique, le produit susmentionné n'est pas utilisé pur, mais dilué à environ 10 % dans tout type d'eau ; l'invention se rapporte également à une telle solution de nettoyage.

Pour satisfaire aux normes en vigueur, ce produit doit subir un contrôle de fabrication poussé afin que sa teneur en impuretés ne dépasse pas une valeur limite. Cette exigence au niveau de la qualité permet de garantir l'efficacité de l'opération de nettoyage et l'excellence des résultats dans des conditions économiques optimales que ce soit au niveau des temps d'immobilisation ou à celui de l'intégrité du matériel.

Il convient, en outre, de noter que seule l'alcalinité de la solution nécessite des précautions au rejet ; cette activité neutralisée, les produits ne présentent plus aucun caractère de nocivité ou de toxicité tant vis-à-vis de la flore que de la faune, et peuvent donc être rejetés sans risque.

L'invention se rapporte également à un procédé pour le nettoyage chimique des échangeurs à plaques dans l'industrie nucléaire à l'aide de la solu tion susmentionnée.

Ce procédé est caractérisé en ce que l'on porte la solution à une température de 60 à 70°C et on la fait circuler dans les échangeurs à nettoyer en la recyclant sur une cuve de stockage en utilisant une machine du type dit de "nettoyage en place".

L'expérience a montré que, si l'on porte la température de la solution à 60-70°C, les composants actifs du produit sont à leur efficacité optimale et les agents tensio-actifs ont une propriété non moussante remarquable.

La phase active du nettoyage qui est prise en compte à partir de la mise en circulation de la solution, dépend, bien entendu, du degré d'encrassement de l'échangeur ; elle doit, cependant, dans tous les cas, être au moins de trois heures.

Le nettoyage effectué, il est recommandé de neutraliser la solution utilisée ainsi que l'eau du premier rinçage rapide, afin de pouvoir rejeter la solution tout en respectant l'environnement.

Il convient de souligner que la composition de la solution de nettoyage susmentionnée est fonction de la nature des dépôts à éliminer, qui a préalablement été déterminée par des analyses chimiques.

Or, l'expérience a prouvé que cette nature est largement tributaire de la saison : en effet, les variations de températures et la pluviométrie modifient considérablement, qualitativement et quantitativement la composition des eaux de surfaces et souterraines.

Il en résulte que l'encrassement des échangeurs alimentés par ces eaux n'a pas toujours la même origine.

Or, comme il a été indiqué, la solution conforme à l'invention est plus particulièrement adaptée à des dépôts ayant une teneur relativement importante en matière organique. Elle peut également permettre d'éliminer les dépôts d'origine minérale.

L'expérience et des analyses successives effectuées sur des sites à différentes périodes, ont permis de constater qu'il était particulièrement avantageux d'alterner les nettoyages par le produit conforme à l'invention avec des nettoyages avec un produit faiblement acide afin d'éviter la minéralisation progressive des dépôts qui pourraient ensuite servir de base d'accrochage aux substances organiques véhiculées par l'eau.

## Revendications

1°) Produit pour la préparation d'une solution aqueuse permettant le nettoyage chimique des échangeurs à plaques notamment dans l'industrie nucléaire par circulation de cette solution dans les échangeurs à nettoyer et recyclage de celle-ci sur une cuve de stockage, produit caractérisé en ce qu'il contient, en tant que composants actifs, entre 0 et 50 % de composé alcalin fort et entre 0 et 50 % de complexant.

2°) Produit selon la revendication 1, caractérisé en ce qu'il contient un tensio-actif associé à un agent anti-mousse.

3°) Produit selon l'une quelconque des revendications 1 et 2, caractérisé en ce qu'il contient un dispersant.

4°) Produit selon la revendication 3, en ce qu'il contient un dispersant de type polyacrylate, copolymère acrylique, métacrylique, terpolymère acrylique ou phosphino-acrylique dosé entre 0 et 15 %.

5°) Produit selon l'une quelconque des revendication 1 à 4, caractérisé en ce qu'il contient un agent stabilisant composé à base de glycol dosé entre 0 et 3 %.

6°) Produit selon l'une quelconque des revendications 1 à 4, caractérisé en ce qu'il a approximativement la composition suivante en pourcentages pondéraux :
- 30,0 % de lessive de soude à 50 %
- 35,0 % de nitrilotriacétate de sodium à 40 %
- 5,0 % de polymétacrylate de sodium
- 0,5 % de copolymères d'oxyde d'éthylène et d'oxyde de propylène
- 0,5 % de sucroglycérides.

7°) Solution de nettoyage caractérisée en ce qu'elle est constituée par le produit selon l'une quelconque des revendications 1 à 6, dilué à environ 10 %.

8°) Procédé pour le nettoyage chimique des échangeurs à plaques dans l'industrie nucléaire à l'aide de la solution selon la revendication 7, caractérisé en ce que l'on porte la solution à une température de 60 à 70°C et on la fait circuler dans les échangeurs à nettoyer en la recyclant sur une cuve de stockage.

9°) Procédé selon la revendication 8, caractérisé en ce que l'on fait circuler la solution de nettoyage pendant au moins trois heures.
